# FASCICULE DE BREVET EUROPEEN

(11) **EP 0 283 380 B1**
(45) Date de publication et mention de la délivrance du brevet: **16.10.1991**
(21) Numéro de dépôt: 88400535.6
(22) Date de dépôt: 08.03.1988
(51) Int. Cl.: F15B 15/12

(54) **Dispositif fluidique à palette rotative sans joint d'étanchéité interne**
Druckmittelbetriebener Schwenkflügelmotor ohne innere Dichtungen
Fluid vane actuator without internal sealings

(30) Priorité: 18.03.1987 FR 8703745
(43) Date de publication de la demande: 21.09.1988
(73) Titulaire: SOCIETE EUROPEENNE DE PROPULSION, 92150 Suresnes (FR)
(72) Inventeur: Garceau, Patrick, F-27950 Saint-Marcel (FR); Legrand, Serge, F-27940 Aubevoye (FR)
(74) Mandataire: Levesque, Denys

(56) Documents cités:
- EP-A- 0 065 588
- DE-B- 1 171 749
- FR-A- 2 233 491

## Description

La présente invention se rapporte à un dispositif fluidique à palette rotative, destiné à être utilisé soit en tant que moteur (vérin rotatif), soit en tant que récepteur (pompe à actionnement alternatif), comprenant un carter fixe traversé par un arbre tournant autour de son axe et portant ladite palette, tandis que l'espace intérieur au carter, formant un volume annulaire de révolution autour de l'arbre, dont la section par un plan radial est rectangulaire et qui est limité par deux surfaces de base annulaires planes et deux surfaces cylindriques coaxiales, respectivement intérieure et extérieure, est partagé en deux chambres de volume complémentairement variable par une cloison radiale, fixe par rapport au carter, et par ladite palette, mobile en rotation avec l'arbre. Cette dernière est usinée de façon à présenter une épaisseur ― suivant la direction de l'axe de l'arbre ― égale, à un très faible jeu près, à la distance séparant les deux surfaces annulaires planes limitant l'espace annulaire dans cette même direction, ainsi qu'une longueur et une conformation cylindrique de son extrémité telles que, après montage de la palette sur l'arbre, la surface de son extrémité soit située sur un cylindre de révolution coaxial à l'arbre et de rayon égal, à un très faible jeu près, à celui de la surface cylindrique limitant extérieurement l'espace annulaire; la cloison est usinée de façon à présenter une épaisseur ― suivant la direction de l'axe ― égale, à un très faible jeu près, à la distance séparant les deux surfaces annulaires précitées, ainsi qu'une conformation cylindrique de ses bords radialement contigus à l'arbre et au carter telle que, après assemblage des éléments constitutifs du dispositif, les surfaces de ces bords soient situées sur des cylindres de révolution coaxiaux à l'arbre.

On connaît des dispositifs de ce genre, utilisables notamment en tant que vérins rotatifs, dans lequels la palette et la cloison précitées sont munies d'un joint d'étanchéité respectif dans le but d'éviter toute fuite de fluide (liquide hydraulique ou gaz) entre les chambres.

La présence de tels joints d'étanchéité interne présente plusieurs inconvénients: soumis à usure, ils sont cause de dérive dans le temps des performances du dispositif, ainsi que de pollution du fluide utilisé; en outre, ils constituent des organes de forme spéciale, de montage et de contrôle complexes et de prix élevés.

On connaît également, par le document EP-A-0065588, un moteur hydraulique rotatif dépourvu de joints d'étanchéité, correspondant à l'état de la technique défini dans le préambule de la revendication 1. Ce moteur hydraulique, de structure complexe, donc de fabrication coûteuse, ne permet pas de maîtriser les débits de fuite en raison de sa configuration incompatible avec un usinage suffisamment précis et de l'utilisation, entre chambres, de cloisons imparfaitement maintenues en position fixe, d'où résultent des lignes de fuite courtes et instables. En fait, c'est grâce à la viscosité de l'huile utilisée pour le faire fonctionner, qui réduit ou même annule les fuites, que ce moteur est dépourvu de joints d'étanchéité.

Il importe de réduire le plus possible toute fuite de fluide entre chambres, qui affecterait nécessairement la précision et la raideur hydraulique du dispositif. Le phénomène de fuite interne doit donc être maîtrisé afin d'en limiter l'importance et d'en réduire la dispersion sur une série de dispositifs.

La présente invention a pour but de perfectionner un dispositif fluidique du genre considéré de façon à permettre, malgré l'omission de tout joint interne, de maintenir le taux de fuite entre chambres à un niveau très bas et bien défini, avec un fluide sous pression aussi bien liquide que gazeux, notamment grâce à la réalisation de jeux précis entre les différents éléments du dispositif et à la création de lignes de fuite aussi longues que possible.

A cet effet, le dispositif selon l'invention est caractérisé par le fait que ses pièces constitutives sont réalisées en un matériau unique, que le carter est composé d'un corps monobloc en forme de cloche et d'un flasque rapporté sur le coprs, que la cloison fixe est formée d'une seule pièce avec le flasque, les surfaces des bords cylindriques de ladite cloison offrant des rayons respectivement égaux, à un très faible jeu près, à ceux des surfaces cylindriques limitant extérieurement et intérieurement l'espace annulaire, que l'arbre présente, au moins dans sa partie s'étendant à l'intérieur du carter et dans les alésages qu'offre celui-ci pour son passage, une surface latérale cylindrique partout de même diamètre, et que la palette est constituée par l'extrémité d'un barreau de forme sensiblement parallélépipédique rapporté sur l'arbre, et monté dans un logement creusé radialement dans celui-ci, la surface latérale de l'arbre étant usinée cylindriquement avant montage de la palette, de sorte que, dans le dispositif assemblé, la palette et la cloison assurent, sans joints d'étanchéité, des fuites de fluide faibles, prédéterminées et stables d'une chambre à l'autre de l'espace annulaire, que le flasque comporte, entourant coaxialement l'alésage central de passage de l'arbre, une première surface annulaire plane qui forme l'une des surfaces de base de l'espace annulaire et de laquelle fait saillie la cloison, limitée radialement par les surfaces de rayons respectivement égaux aux rayons limites de ladite première surface annulaire, celle-ci étant entourée d'une deuxième surface annulaire plane sur laquelle repose le corps après assemblage, le corps et le flasque assemblés admettant le même axe, coïncidant avec l'axe de l'arbre, et que la première surface annulaire du flasque est en relief par rapport à sa deuxième surface annulaire, ces deux surfaces se raccordant par un épaulement circulaire cylindrique sur lequel s'emboîte exactement le corps par son alésage qui définit la surface cylindrique limitant extérieurement l'espace annulaire.

Dans le dispositif assemblé, la palette et la cloison assurent, sans joints d'étanchéité, des fuites de fluide négligeables d'une chambre à l'autre de l'espace annulaire. De plus, le fait de dissocier l'arbre et la palette en deux pièces distinctes permet de donner aisément à l'arbre une surface cylindrique de révolution extrêmement précise, ce qui n'est pas possible lorsque l'arbre et la palette sont constitués par une pièce unique. En outre, cette même caractéristique conduit à une conformation géométriquement parfaite de l'arête des angles rentrants qui apparaissent entre la surface de l'arbre et les deux faces de la palette perpendiculaires à l'axe de celui-ci, alors qu'un angle rentrant ne peut être usiné sur une pièce monobloc de façon parfaite. C'est pourquoi on a constaté que les fuites localisées aux arêtes de raccordement ou aux discontinuités des surfaces des éléments d'un dispositif à palette rotative sont les plus délicates à maîtriser. La réalisation en deux pièces rapportées de l'arbre et de la palette, jointe à la simplification des formes de ces deux pièces, a pour effet de limiter les risques de fuites localisées.

La disposition selon laquelle la première surface annulaire du flasque est en relief par rapport à sa deuxième surface annulaire, ces deux surfaces se raccordant par un épaulement circulaire cylindrique sur lequel s'emboîte exactement le corps par son premier alésage, assure un positionnement mutuel extrêmement précis du corps et du flasque. De plus, étant donné qu'elle implique un éloignement, par rapport aux chambres, de l'angle rentrant situé au pied de la cloison, elle réduit considérablement l'influence de fuites éventuelles localisées à cet endroit.

Du fait que l'arbre, au moins dans sa partie s'étendant à l'intérieur du carter et dans les alésages qu'offre celui-ci pour son passage, offre une surface latérale cylindrique partout de même diamètre découle une simplicité de forme qui contribue à l'élimination des fuites ou de leur influence entre les chambres.

Par ailleurs, il convient que la surface latérale de l'arbre ainsi que les surfaces de la palette situées en regard, à très faible jeu, des surfaces de base et de la surface cylindrique extérieure de l'espace annulaire, comportent une mince couche d'un revêtement anti-adhérent.

L'arbre doit être guidé dans le carter du dispositif par une paire de paliers susceptibles d'assurer un positionnement parfait d'une pièce en rotation, tels que des paliers lisses, des roulements sans jeu radial, des paliers hydrostatiques ou des paliers magnétiques passifs ou actifs, ce dernier type de paliers étant susceptible de fournir un guidage de l'arbre tant radial qu'axial.

Lorsque le dispositif comporte, suivant une disposition connue avantageuse en raison de sa symétrie, une deuxième palette et une deuxième cloison identiques à la palette et à la cloison précitées et disposées en situation diamétralement opposée, chaque chambre se trouvant ainsi partagée en deux compartiments diamétralement opposés, entre lesquels est prévu un canal de communication respectif traversant l'arbre, les deux palettes sont, selon l'invention, constituées par les extrémités du barreau précité, lequel traverse l'arbre de part en part, tandis que la deuxième cloison est conformée et agencée de la même façon que la première cloison. Ce barreau peut être soit solidarisé à l'arbre au moyen d'un organe de centrage, soit laissé coulissant à travers l'arbre.

La palette ou chacune des deux palettes que comporte le dispositif peut être réalisée en matériau composite. La réalisation des pièces constitutives du dispositif en un matériau unique lui permet de fonctionner dans une large plage de température.

Grâce à sa structure particulière et aux formes géométriques, simplifiées à l'extrême, données à ses surfaces actives, le dispositif selon l'invention peut être dépourvu de tout joint d'étanchéité interne, les fuites entre chambres étant néanmoins extrêmement faibles. Il en résulte un fonctionnement sans frottement et sans usure des pièces constitutives du dispositif, lequel offre une excellente linéarité et une remarquable précision, et bénéficie d'une très longue durée de vie avec des performances d'une exceptionnelle stabilité. C'est pourquoi il est particulièrement bien adapté à l'utilisation en tant qu'organe moteur dans des asservissements de position de haute qualité.

D'autres caractéristiques et avantages de l'invention ressortiront plus clairement de la description qui va suivre, en regard des dessins annexés, d'un exemple de réalisation non limitatif.
Les figures 1 et 2 représentent schématiquement, en coupe transversale, un dispositif fluidique à palette rotative respectivement simple et double.
La figure 3 représente le dispositif de la figure 2 adapté pour fonctionner comme dispositif de pompage.
La figure 4 représente un dispositif selon l'invention en coupe transversale suivant la ligne IV-IV de la figure 5.
La figure 5 représente le dispositif en coupe axiale suivant la ligne V-V de la figure 4.
La figure 6 représente en perspective les principales pièces constitutives du dispositif des figures 4 et 5, avant assemblage.
La figure 7 représente en perspective une partie des pièces visibles sur la figure 6, après assemblage.

On voit sur la figure 1 un dispositif fluidique à palette rotative du genre considéré. Il comprend un arbre 1 pouvant tourner autour de son axe 2 à l'intérieur d'un carter cylindrique 3 coaxial. Dans ce carter apparaît un espace interne 4, en forme d'anneau circulaire à section rectangulaire, délimité par la surface latérale 1a de l'arbre 1, par la surface de l'alésage interne 3a du carter 3 et par deux surfaces annulaires planes, centrées sur l'axe 2 et appartenant à une paire de flasques circulaires non visibles sur le dessin. L'espace annulaire 4 est divisé en deux chambres 4a, 4b par une cloison fixe 5 et par une palette mobile 6, celle-ci tournant avec l'arbre 1. Les chambres 4a, 4b sont reliées à un circuit extérieur de fluide sous pression (hydraulique ou pneumatique) par l'intermédiaire d'orifices 7a, 7b percés dans la paroi latérale du carter 3. Il est clair que lorsqu'on applique le fluide sous pression à la chambre 4a via l'orifice 7a, l'orifice 7b de la chambre 4b étant relié à la bâche du circuit extérieur, l'arbre 1 est entraîné en rotation dans le sens indiqué par la flèche, l'angle de rotation étant limité à 280° environ. Le dispositif constitue ainsi un vérin rotatif.

Dans le cas de la figure 2, l'arbre 1 comporte une deuxième palette 6′, les deux palettes 6, 6′ faisant saillie de l'arbre aux extrémités d'un même diamètre. De même, une deuxième cloison 5′ est prévue, diamétralement opposée à la cloison 5. Ainsi, chaque chambre 4a, 4b est décomposée en deux compartiments, respectivement 4a1, 4a2 et 4b1, 4b2, diamétralement opposés, les deux compartiments de chaque chambre étant reliés par un canal respectif 8, 9 percé à travers l'arbre 1. Grâce à cette disposition symétrique, l'action du fluide sous pression sur l'arbre est équilibrée, au prix d'une réduction de l'angle de rotation maximal de celui-ci à 100° environ.

L'un et l'autre des dispositifs sommairement décrits ci-dessus peut fonctionner en moteur (vérin), ainsi qu'il a été indiqué à propos du dispositif de la figure 1. Etant réversibles, ils peuvent aussi être utilisés en tant que récepteurs (pompes ou compresseurs). A titre d'exemple, la figure 3 montre un circuit de pompage à double effet utilisant le dispositif de la figure 2, pourvu au surplus de deux orifices complémentaires 7′a, 7′b débouchant dans les compartiments 4a2, 4b1 des chambres. A chacun des orifices 7a, 7b, 7′a, 7′b est associé un clapet anti-retour 10, monté dans le circuit fluidique représenté avec un sens tel que, en imprimant à l'arbre 1 un mouvement de rotation alternatif, on obtienne des effets continus d'aspiration au point A et de refoulement au point B du fluide du circuit.

Le dispositif selon l'invention, qui va être décrit en regard des figures 4 et suivantes, possède la configuration illustrée à la figure 2, comme cela ressort immédiatement d'une comparaison de cette figure avec la figure 4. Il est composé d'un stator comprenant un carter 3 et deux cloisons 5, 5′ et d'un rotor comprenant un arbre 1 d'axe 2 et une double palette 6, 6′, laquelle définit, avec les deux cloisons fixes 5, 5′, deux chambres divisées chacune en deux compartiments communiquant à travers l'arbre par des canaux 8, 9. Ces chambres s'étendent dans l'espace annulaire de section rectangulaire intérieur au carter 3, entourant coaxialement l'axe 2 et limité extérieurement par l'alésage 3a du carter 3, intérieurement par la surface latérale 1a de l'arbre 1 et en direction axiale par deux surfaces annulaires planes 11, 12, appartenant au carter 3 (figure 5).

La double palette 6, 6′ est formée par un barreau 13, de section rectangulaire et de longueur égale au diamètre de l'alésage 3a, ses extrémités étant arrondies au rayon de courbure dudit alésage. Ce barreau est monté dans un logement 14 réalisé au travers de l'arbre 1, suivant une direction diamétrale (figure 6), avec des dimensions telles qu'il reçoit exactement le barreau 13 (figure 7).

Comme cela ressort des figures 5 et 6, le carter est réalisé en deux parties, qui, après assemblage, admettent l'axe 2 de l'arbre 1 comme axe de symétrie: un corps 15 en forme de cloche et un flasque 16 qui ferme l'espace intérieur au corps 15. Le corps 15 et le flasque 16 comportent chacun un alésage central, respectivement 17 et 18, permettant le passage de l'arbre 1. Le corps 15 comporte un autre alésage, de plus grand diamètre, qui n'est autre que l'alésage 3a limitant extérieurement l'espace annulaire intérieur au carter qui s'étend autour de l'arbre 1. Entre ces deux alésages 3a, 17 apparaît un épaulement annulaire plan 11 qui forme l'une des surfaces de base limitant ledit espace suivant la direction axiale, l'autre surface annulaire de base 12 apparaissant sur le flasque 16, autour de l'alésage 18. Cette surface annulaire 12 est entourée par une autre surface annulaire plane 19, formant bride d'assemblage, sur laquelle s'applique le carter 15 par une surface annulaire plane 20 que celui-ci comporte. Le flasque 19 est percé de trous 21 disposés en couronne autour de l'axe 2 et orientés parallèlement à celui-ci, ces trous étant destinés à recevoir des boulons 22 qui se vissent dans des trous taraudés 23 conjugués percés dans la surface annulaire 20 du corps 15, ces boulons permettant ainsi d'assembler ce dernier et le flasque 16 pour former le carter 3. En outre, un pion 24 de positionnement angulaire est prévu en saillie sur la surface 20 du corps 25; il vient se loger dans un trou 25 correspondant percé dans la surface 19 du flasque 16.

Comme le montre en particulier la figure 6, les cloisons 5, 5′ font corps avec le flasque 16, étant formées par des excroissances qui s'élèvent en direction parallèle à l'axe 2, à partir de la surface annulaire 12, leur surface radialement intérieure 27 prolongeant directement la surface de l'alésage 18 du flasque. En outre, la surface 12 est surélevée par rapport à la surface 19, de sorte que la jupe cylindrique du corps 15 entourant l'alésage 3a s'emboîte autour de ladit surface 12 en relief, son alésage 3a venant s'ajuster étroitement sur un épaulement circulaire cylindrique 26 qui apparaît entre les surfaces 12 et 19 du fait de leur décalage en direction axiale. Dans ces conditions, la surface radialement extérieure 28 des cloisons 5, 5′ s'étend en prolongement direct de la surface cylindrique de l'épaulement 26.

Les principales opérations de fabrication des pièces composant le dispositif décrit ci-dessus vont maintenant être explicitées. Toutes ces pièces, réalisées en acier, admettent un axe de symétrie qui, après leur assemblage, coïncide avec l'axe général 2 du dispositif.

On usine un barreau 13 afin de lui donner la section rectangulaire a × b désirée pour la double palette 6, 6′ (a étant la largeur, et b l'épaisseur dans la direction de l'axe 2 qui sera l'axe de la double palette après montage). On perce un trou borgne 29 au centre de l'une des faces de largeur a et on ajuste la longueur du barreau à une valeur légèrement supérieure à la valeur désirée, en usinant ses faces terminales suivant une surface cylindrique de même axe 2 que le trou 29. On réalise un léger fraisage 30 aux extrémités des faces de largeur b afin que, dans le dispositif achevé, les compartiments 4a1, 2, 4b1, 2 des chambres offrent un volume minimal non nul lorsque la palette double 6, 6′ est en fin de course (figure 4).

On réalise l'arbre 1 en forme de cylindre de révolution et on y creuse, par électro-érosion, le logement 14 aux cotes a × b du barreau 13 constituant la double palette 6, 6′.

On met en place le barreau 13 dans le logement 14 de l'arbre 1, le centrage du barreau étant assuré par une vis 31 engagée dans un trou taraudé 32 percé axialement à l'une des extrémités de l'arbre 1, ce trou débouchant dans le logement 14 de façon que l'extrémité non filetée 31a de la vis, de diamètre conjugué de celui du trou 29 du barreau 13, pénètre dans celui-ci (figure 5).

Après montage du barreau 13, on blanchit ses faces de largeur a de façon à donner à son épaisseur la valeur b avec une très grande précision; de même, on donne à ses faces terminales cylindriques un usinage de finition de façon que ces surfaces aient le rayon voulu et soient exactement coaxiales à la surface latérale 1a de l'arbre 1.

On réalise ensuite le flasque 16 à partir d'un épais disque dans lequel on usine l'alésage central 18 avec un diamètre très légèrement supérieur au diamètre de l'arbre 1, puis la surface annulaire 19, et on fait apparaître dans la couronne centrale restante, par fraisage, puis meulage radial à l'aide d'une meule d'épaisseur égale à la largeur a du barreau 13, les deux cloisons 5, 5′, en laissant à cette couronne une hauteur résiduelle c (figure 6) correspondant au décalage en saillie que doit présenter la surface annulaire 12, d'où s'élèvent les cloisons 5, 5′, sur une hauteur h₁ très légèrement supérieure à l'épaisseur b du barreau 13.

L'usinage du corps 15 comprend la réalisation, coaxialement autour d'un même axe qui sera l'axe 2 du dispositif achevé, de l'alésage 17, identique à l'alésage 18 du flasque 16, ces deux alésages servant de paliers à l'arbre cylindrique 1, et de l'alésage 3a, de diamètre très légèrement supérieur au diamètre extérieur de la couronne du flasque qui a donné naissance aux cloisons 5, 5′ et à la surface annulaire 12 surélevée, de façon que cet alésage puisse s'emboîter exactement autour de l'épaulement 29 qui limite extérieurement la surface 12 et dont le diamètre est très légèrement supérieur au diamètre des extrémités cylindriques du barreau 13. Les deux alésages 17, 3a se raccordent par l'épaulement annulaire 11 dont la largeur radiale est égale à celle de la surface annulaire 12 du flasque. La hauteur h₂ de l'alésage 3a, entre les plans des surfaces annulaires 12 et 20, est très légèrement supérieure à l'épaisseur b de la palette augmentée de la profondeur d'emboîtement c dudit alésage (figure 5).

Les surfaces des pièces constitutives du dispositif qui définissent les chambres internes sont usinées avec une très grande précision de manière à présenter des cotes à très faible tolérance et un excellent état de surface. Ainsi les jeux entre les diverses pièces peuvent être extrêmement réduits, savoir de 5 µm environ. Toutefois, les jeux entre les faces de palette 6, 6′ perpendiculaires à l'axe 2 et les surfaces annulaires 11, 12 sont un peu plus grands, de l'ordre de 10 µm, afin d'éviter tout contact entre palette et carter même si l'arbre 1 prend une très légère obliquité par rapport à l'axe 2 en raison des jeux minimes qui existent entre ledit arbre et ses paliers constitués par les alésages 17 et 18. Tous ces jeux infimes, qui, pour être rendus visibles, ont été considérablement exagérés sur les figures 4 et 5, assurent des fuites quasi-nulles du fluide d'une chambre à l'autre du dispositif, alors qu'aucun joint n'est prévu entre palette et carter, entre cloison et carter ni entre cloison et arbre. Toutefois, des joints d'étanchéité externe sont prévus. Un joint torique 33 assure l'étanchéité entre le corps 15 et le flasque 16; il est placé dans une gorge annulaire 34 creusée dans la surface 20 de jonction du corps avec le flasque. En outre, deux joints toriques 35, 36 sont insérés entre l'arbre 1 et le carter 3, dans des gorges annulaires creusées respectivement dans les alésages 17 et 18 (non représentées sur la figure 6).

A titre indicatif, un dispositif tel que décrit ci-dessus et représenté par les figures 4 à 7 peut offrir les caractéristiques suivantes:
― angle de rotation de butée à butée: 100°
― cylindrée unitaire: 1 à 500 cm³/rad
― couple disponible: 0,1 N.m. rad/cm³.bar
― pression d'alimentation maximale: 500 bar
― hystérésis en charge: < 0,1%
― précision statique: 10⁻⁶ rad/N.m.

## Revendications

1. Dispositif fluidique à palette rotative, destiné à être utilisé soit en tant que moteur (vérin rotatif), soit en tant que récepteur (pompe à actionnement alternatif), comprenant un carter (3) fixe traversé par un arbre (1) tournant autour de son axe et portant ladite palette (6), tandis que l'espace intérieur au carter, formant un espace annulaire de révolution autour de l'arbre dont la section par un plan radial est rectangulaire et qui est limité par deux surfaces de base annulaires planes (11, 12) et deux surfaces cylindriques coaxiales (1a, 3a), respectivement intérieure et extérieure, est partagé en deux chambres (4a, 4b) de volume complémentairement variable par une cloison radiale (5), fixe par rapport au carter, et par la palette (6), mobile en rotation avec l'arbre (1), dispositif dans lequel la palette (6) est usinée de façon à présenter une épaisseur (b) ― suivant la direction de l'axe de l'arbre ― égale, à un très faible jeu près, à la distance (h₂ - c) séparant les deux surfaces annulaires planes (11, 12) limitant l'espace annulaire dans cette même direction, ainsi qu'une longueur et une conformation cylindrique-de son extrémité telles que, après montage de la palette sur l'arbre, la surface de son extrémité soit située sur un cylindre de révolution coaxial à l'arbre et de rayon égal, à un très faible jeu près, à celui de la surface cylindrique (3a) limitant extérieurement l'espace annulaire, et que la cloison (5) est usinée de façon à présenter une épaisseur (h₁) ― suivant la direction de l'axe (2) ― égale, à un très faible jeu près, à la distance (h₂ - c) séparant les deux surfaces annulaires (11, 12) précitées, ainsi qu'une conformation cylindrique de ses bords (27, 28) radialement contigus à l'arbre (1) et au carter (3) telle que, après assemblage des éléments constitutifs du dispositif, les surfaces de ces bords soient situées sur des cylindres de révolution coaxiaux à l'arbre (1), caractérisé par le fait que ses pièces constitutives sont réalisées en un matériau unique, que le carter (3) est composé d'un corps monobloc (15) en forme de cloche et d'un flasque (16) rapporté sur le corps, que la cloison fixe (5) est formée d'une seule pièce avec le flasque (16), les surfaces des bords cylindriques (27, 28) de ladite cloison offrant des rayons respectivement égaux, à un très faible jeu près, à ceux des surfaces cylindriques (3a, 1a) limitant extérieurement et intérieurement l'espace annulaire, que l'arbre (1) présente, au moins dans sa partie s'étendant à l'intérieur du carter (3) et dans les alésages (17, 18) qu'offre celui-ci pour son passage, une surface latérale (1a) cylindrique partout de même diamètre, et que la palette (6) est constituée par l'extrémité d'un barreau (13) de forme sensiblement parallélépipédique rapporté sur l'arbre (1), et monté dans un logement (14) creusé radialement dans celui-ci, la surface latérale (1a) de l'arbre (1) étant usinée cylindriquement avant montage de la palette, de sorte que, dans le dispositif assemblé, la palette (6) et la cloison (5) assurent, sans joints d'étanchéité, des fuites de fluide faibles, prédéterminées et stables d'une chambre à l'autre de l'espace annulaire, que le flasque (16) comporte, entourant coaxialement l'alésage central (18) de passage de l'arbre (1), une première surface annulaire plane qui forme l'une (12) des surfaces de base de l'espace annulaire et de laquelle fait saillie la cloison (5), limitée radialement par les surfaces (27, 28) de rayons respectivement égaux aux rayons limites de ladite première surface annulaire (12), celle-ci étant entourée d'une deuxième surface annulaire plane (19) sur laquelle repose le corps (15) après assemblage, le corps et le flasque assemblés admettant le même axe, coïncidant avec l'axe (2) de l'arbre (1), et que la première surface annulaire (12) du flasque (16) est en relief par rapport à sa deuxième surface annulaire (19), ces deux surfaces se raccordant par un épaulement circulaire cylindrique (26) sur lequel s'emboîte exactement le corps (15) par son alésage (3a) qui définit la surface cylindrique limitant extérieurement l'espace annulaire.

2. Dispositif selon la revendication 1, caractérisé par le fait qu'il comporte une deuxième palette (6′) et une deuxième cloison (5′) identiques à la palette (6) et à la cloison (5) précitées et disposées en situation diamétralement opposée, chaque chambre (4a, 4b) se trouvant ainsi partagée en deux compartiments (4a1, 4a2, 4b1, 4b2) diamétralement opposés, entre lesquels est prévu un canal de communication respectif (8, 9) traversant l'arbre, les deux palettes (6, 6′) étant constituées par les extrémités du barreau (13) précité, lequel traverse l'arbre (1) de part en part, tandis que la deuxième cloison (5′) est conformée et agencée de la même façon que la première cloison (5).

3. Dispositif selon la revendication 2, caractérisé par le fait que le barreau (13) est solidarisé à l'arbre (1) au moyen d'un organe de centrage (31).

4. Dispositif selon la revendication 2, caractérisé par le fait que le barreau (13) est laissé coulissant à travers l'arbre (1).

5. Dispositif selon l'une quelconque des revendications 1 à 4, caractérisé par le fait que la surface latérale (1a) de l'arbre (1) ainsi que les surfaces de la palette (6) situées en regard, à très faible jeu, des surfaces de base (11, 12) et de la surface cylindrique extérieure (3a) de l'espace annulaire comportent une mince couche d'un revêtement anti-adhérent.

6. Dispositif selon l'une quelconque des revendications 1 à 5, caractérisé par le fait que l'arbre (1) est guidé dans le carter (3) par une paire de paliers lisses.

7. Dispositif selon l'une quelconque des revendications 1 à 5, caractérisé par le fait que l'arbre (1) est guidé dans le carter (3) par une paire de roulements sans jeu radial.

8. Dispositif selon l'une quelconque des revendications 1 à 5, caractérisé par le fait que l'arbre (1) est guidé dans le carter (3) par une paire de paliers hydrostatiques.

9. Dispositif selon l'une quelconque des revendications 1 à 5, caractérisé par le fait que l'arbre (1) est guidé dans le carter (3) par une paire de paliers magnétiques passifs ou actifs.

## Patentansprüche

1. Fluidvorrichtung mit Drehschaufel zur Verwendung entweder als Motor (Drehzylinder) oder als Empfänger (Pumpe mit Wechselbetätigung), umfassend ein ortsfestes Gehäuse (3), durch das eine um ihre Achse drehbare und die Schaufel (6) tragende Welle (1) führt, wobei der innerhalb des Gehäuses befindliche Raum unter Bildung eines um die Welle umlaufenden Ringraumes, dessen Querschnitt in einer radialen Ebene rechteckig ist und der von zwei planen Basisringflächen (11, 12) und zwei koaxialen Zylinderflächen (1a, 3a), d.h. einer inneren bzw. einer äußeren, begrenzt ist, in zwei Kammern (4a, 4b) von komplementär veränderlichem Volumen geteilt ist, u.zw. durch eine gegenüber dem Gehäuse feststehende radiale Wand (5) und durch die mit der Welle (1) drehbewegliche Schaufel (6), in welcher Vorrichtung die Schaufel (6) derart bearbeitet ist, daß sie eine Dicke (b) ― in Richtung der Achse der Welleaufweist, die mit einem sehr geringen knappen Spiel gleich dem Abstand (h₂ - c) ist, welcher die beiden den Ringraum in derselben Richtung begrenzenden planen Ringflächen (11, 12) trennt, sowie eine Länge und zylindrische Ausgestaltung ihres Endes aufweist, sodaß sich die Oberfläche ihres Endes nach Befestigung der Schaufel an der Welle auf einem zur Welle koaxialen Drehzylinder mit einem Radius befindet, welcher mit einem sehr geringen knappen Spiel gleich jenem der den Ringraum außen begrenzenden Zylinderfläche (3a) ist, und die Trennwand (5) derart bearbeitet ist, daß sie eine Dicke (h₁) ― in Richtung der Achse (2) ― aufweist, die mit einem sehr geringen knappen Spiel gleich dem die beiden Ringflächen (11, 12) trennenden Abstand (h₂ - c) ist, sowie eine zylindrische Ausgestaltung ihrer radial an die Welle (1) und an das Gehäuse (3) stoßenden Rändern (27, 28) aufweist, sodaß sich die Oberflächen dieser Ränder nach Zusammensetzen der die Vorrichtung bildenden Elemente auf zur Welle (1) koaxialen Rotationszylindern befinden, dadurch gekennzeichnet, daß ihre Bauteile aus einem einzigen Material hergestellt sind, daß das Gehäuse (3) aus einem einstückigen glockenähnlichen Körper (15) und einem am Körper angesetzten Flansch (16) zusammengesetzt ist, daß die feststehende Trennwand (5) einstückig mit dem Flansch (16) ausgebildet ist, wobei die Oberflächen der zylindrischen Ränder (27, 28) der Trennwand Radien aufweisen, die mit einem sehr geringen knappen Spiel jeweils gleich jenen der den Ringraum außen und innen begrenzenden Zylinderflächen (3a, 1a) sind, daß die Welle (1) zumindest in ihrem sich innerhalb des Gehäuses (3) und in den für ihren Durchtritt in diesem vorgesehenen Bohrungen (17, 18) erstreckenden Teil eine zylindrische Seitenfläche (1a) von überall gleichem Durchmesser aufweist, und daß die Schaufel (6) durch das Ende eines Stabes (13) von im wesentlichen parallelepipedischer Form gebildet ist, welcher auf der Welle (1) aufgesetzt und in einer radial in derselben gebohrten Aufnahme (14) gelagert ist, wobei die Seitenfläche (1a) der Welle (1) vor dem Einbau der Schaufel zylinderförmig bearbeitet wird, sodaß die Schaufel (6) und die Trennwand (5) bei zusammengebauter Vorrichtung ohne Dichtungsfugen schwache, vorbestimmte und unveränderliche Fluidleckagen von einer Kammer in die andere Kammer des Ringraumes gewährleisten, daß der Flansch (16), die zentrale Bohrung (18) für den Durchtritt der Welle (1) koaxial umgebend, eine erste plane Ringfläche aufweist, die eine (12) der Basisflächen des Ringraumes bildet und von der die Trennwand (5) aufragt, radial begrenzt von den Flächen (27, 28) mit Radien, die jeweils gleich sind den Begrenzungsradien der ersten Ringfläche (12), wobei letztere von einer zweiten, planen Ringfläche (19) umgeben ist, auf welcher der Körper (15) nach dem Zusammenbau ruht, wobei der Körper und der Flansch in zusammengebautem Zustand dieselbe Achse, die mit der Achse (2) der Welle (1) zusammenfällt, aufweisen, und daß die erste Ringfläche (12) des Flansches (16) gegenüber seiner zweiten Ringfläche (19) erhaben ist, wobei die beiden Flächen über eine kreisförmig-zylindrische Schulter (26) aneinander anschließen, auf welcher der Körper (15) mit seiner Bohrung (3a), die die den Ringraum außen begrenzende Zylinderfläche festlegt, genau aufsteckbar ist.

2. Vorrichtung nach Anspruch 1, dadurch gekennzeichnet, daß sie eine zweite Schaufel (6′) und eine zweite Trennwand (5′) umfaßt, die identisch zur Schaufel (6) bzw. zur Trennwand (5) und diametral entgegengesetzt angeordnet sind, wodurch jede Kammer (4a, 4b) in zwei diametral gegenüberliegende Abteile (4a1, 4a2, 4b1, 4b2) geteilt ist, zwischen denen jeweils ein durch die Welle gehender Verbindungskanal (8, 9) vorgesehen ist, wobei die beiden Schaufeln (6, 6′) durch die Enden des Stabes (13) gebildet sind, welcher die Welle (1) vollkommen durchragt, und die zweite Trennwand (5′) auf dieselbe Weise wie die erste Trennwand (5) ausgebildet und angebracht ist.

3. Vorrichtung nach Anspruch 2, dadurch gekennzeichnet, daß der Stab (13) durch ein Zentrierorgan (31) mit der Welle verbunden ist.

4. Vorrichtung nach Anspruch 2, dadurch gekennzeichnet, daß der Stab (13) durch die Welle (1) gleiten gelassen wird.

5. Vorrichtung nach einem der Ansprüche 1 bis 4, dadurch gekennzeichnet, daß die Seitenfläche (1a) der Welle (1) sowie die Flächen der Schaufel (6), die sich mit sehr geringem Spiel gegenüber den Basisflächen (11, 12) und der zylindrischen Außenfläche (3a) des Ringraumes befinden, eine dünne Schicht einer Antihaftbeschichtung aufweisen.

6. Vorrichtung nach einem der Ansprüche 1 bis 5, dadurch gekennzeichnet, daß die Welle (1) durch ein Paar Gleitlager im Gehäuse (3) geführt ist.

7. Vorrichtung nach einem der Ansprüche 1 bis 5, dadurch gekennzeichnet, daß die Welle (1) durch ein Paar Wälzlager ohne radiales Spiel im Gehäuse (3) geführt ist.

8. Vorrichtung nach einem der Ansprüche 1 bis 5, dadurch gekennzeichnet, daß die Welle (1) durch ein Paar hydrostatische Lager im Gehäuse (3) geführt ist.

9. Vorrichtung nach einem der Ansprüche 1 bis 5, dadurch gekennzeichnet, daß die Welle (1) durch ein Paar passive oder aktive Magnetlager im Gehäuse (3) geführt ist.

## Claims

1. Rotary vane fluid device for use either as a motor (rotary actuator) or as a receiver (reciprocating action pump), comprising a fixed casing (3) having a shaft (1) passing therethrough, which shaft is rotatable about its axis and carries said vane (6), while the inside space of the casing, forming an annular volume of revolution about the shaft has a section in a radial plane which is rectangular and which is delimited by two plane annular base surfaces (11, 12) and by two co-axial cylindrical surfaces (1a, 3a), respectively constituting an inner and an outer surface, is divided into two chambers (4a, 4b) of complementarily variable volume by a radial partition (5), which is fixed relative to the casing, and by the vane (6), movable in rotation with the shaft (1), device in which the vane (6) is machined in such a manner as to have a thickness (b) ― in the axial direction of the shaft ― which is equal, to within a very small clearance, to the distance (h₂ - c) between the two plane annular surfaces (11, 12) delimiting the annular space in that same direction, as well as a length and cylindrical shape of its ends which are such that, once the vane is mounted on the shaft, the surface of its end is situated on a cylinder of revolution co-axial with the shaft and having the same radius, to within a very small clearance, as that of the cylindrical surface (3a) delimiting externally the annular space, and the partition (5) is machined so as to have a thickness (h₁) ― in the direction of axis (2) ― equal, to within a very small clearance, to the distance (h₂ - c) separating said two annular surfaces (11, 12), as well as a cylindrical shape of its edges (27, 28) radially adjacent to the shaft (1) and to the casing (3) such that, after assembly of the components parts of the device, the surfaces of said edges are situated on cylinders of revolution co-axial to the shaft (1), characterized by the fact that its component parts are made of a single material, that the casing (3) is composed of a one-piece bell-shaped body (15) and of an end plate (16) applied to the body, that the fixed partition (5) is formed integrally with the end plate (16), the surfaces of the cylindrical edges (27, 28) of said partition having radiuses which are respectively equal, to within a very small clearance, to the radiuses of the inner and outer cylindrical surfaces delimiting the annular space, that the shaft (1) has, at least in the portion thereof extending inside the casing (3) and into the bores (17, 18) provided in said casing for the shaft to pass through, a cylindrical lateral surface (1a) of constant diameter, and that the vane (6) is constituted by the end of a bar (13) of substantially parallelepipedic shape assembled on the shaft (1), and mounted in a housing (14) formed in the latter, the lateral surface (1a) of the shaft (1) being cylindrically machined before the vane is mounted, so that, in the assembled device, the vane (6) and the partition (5) provide small, predetermined and stable fluid leakage between the two chambers of the annular space without the addition of sealing gaskets, that the end plate (16) comprises, co-axially surrounding the central bore (18) allowing the shaft (1) to pass therethrough, a first plane annular surface which forms one (12) of the base surfaces of the annular space and from which projects the partition (5), delimited radially by the surfaces (27, 28) of radiuses respectively equal to the limiting radiuses of said first annular surface (12), the latter being surrounded by a second plane annular surface (19), against which rests the body (15) after assembly, the assembled body and end plate sharing the same axis which coincides with the axis (2) of the shaft (1), and that the first annular surface (12) of the end plate (16) is axially offset relative to the second annular surface (19), said two annular surfaces being interconnected by a circularly cylindrical shoulder (26) over which the bore (3a) of the body (15) which defines the outer cylindrical surface delimiting the annular space, fits exactly.

2. Device according to claim 1, characterized by the fact that it comprises a second vane (6') and a second partition (5′) identical to said vane (6) and partition (5) and disposed diametrically opposite thereto, each chamber (4a, 4b) being thus split into two diametrically opposite compartments (4a1, 4a2, 4b1, 4b2), between which is provided a respective communication channel (8, 9) through the shaft, the two vanes (6, 6′) being constituted by the ends of said bar (13), which passes right through the shaft (1), while the second partition (5′) is shaped and disposed in the same manner as the first partition (5).

3. Device according to claim 2, characterized by the fact that the bar (13) is fixed to the shaft (1) by means of a centering member (31).

4. Device according to claim 2, characterized by the fact that the bar (13) is slidably mounted through the shaft (1).

5. Device according to any one of claims 1 to 4, characterized by the fact that the lateral surface (1a) of the shaft (1) as well as the surfaces of the vane (6) situated opposite, with very little play, the base surfaces (11, 12) and the external cylindrical surface (3a) of the annular space, comprise a thin layer of an anti-adhesive coating.

6. Device according to any one of claims 1 to 5, characterized by the fact that the shaft (1) is guided in the casing (3) by a pair of smooth bearings.

7. Device according to any one of claims 1 to 5, characterized by the fact that the shaft (1) is guided in the casing (3) by a pair of roller bearings having no radial play.

8. Device according to any one of claims 1 to 5, characterized by the fact that the shaft (1) is guided in the casing (3) by a pair of hydrostatic bearings.

9. Device according to any one of claims 1 to 5, characterized by the fact that the shaft (1) is guided in the casing (3) by a pair of passive or active magnetic bearings.
